# EUROPÄISCHE PATENTSCHRIFT

(11) **EP 2 050 918 B1**
(45) Veröffentlichungstag und Bekanntmachung des Hinweises auf die Patenterteilung: **02.12.2015**
(21) Anmeldenummer: 08405257.0
(22) Anmeldetag: 08.10.2008
(51) Int. Cl.: E06B 7/215

(54) **Absenkdichtung mit Durchgangsöffnung**
Lowering seal with passage opening
Joint descendant doté d'une ouverture de passage

(30) Priorität: 19.10.2007 CH 16342007
(43) Veröffentlichungstag der Anmeldung: 22.04.2009
(73) Patentinhaber: Planet GDZ AG, Neustadtstrasse 2 8317 Tagelswangen (CH)
(72) Erfinder: Andreas Dintheer, 8308 Illnau (CH)
(74) Vertreter: Clerc, Natalia

(56) Entgegenhaltungen:
- FR-A- 1 354 194
- JP-A- 11 117 640

## Beschreibung

### Technisches Gebiet

Die Erfindung betrifft eine absenkbare Türdichtung mit einer Durchgangsöffnung für einen Verriegelungsbolzen gemäss Oberbegriff des Patentanspruchs 1.

### Stand der Technik

Aus EP 0 338 974 ist eine absenkbare Dichtung für eine schwellenlose Tür bekannt. Sie weist eine äussere Führungsprofilschiene und eine darin gehaltene Dichtleiste mit Trägerprofilschiene und Dichtlippe auf. Die Trägerprofilschiene lässt sich über einen Absenkmechanismus bezüglich der Führungsprofilschiene anheben und absenken. Die Führungsprofilschiene wird in einer Türnut oder an einer unteren Stirnfläche der Tür befestigt, so dass die abgesenkte Dichtleiste auf dem Boden aufliegt und einen unteren Spalt der Tür dichtet. Sie schützt so vor Durchzug und unerwünschten Lichtimmissionen und dient zugleich als Schallschutz.

Ein möglicher Absenkmechanismus einer derartigen Türdichtung ist beispielsweise in DE 195 16 530 beschrieben. Zwei oder mehr hintereinander angeordnete Blattfedern sind sowohl an der Führungsprofilschiene wie auch an der Trägerprofilschiene befestigt. Eine Betätigungstange, welche direkt oder über einen Kraftübertragungsstab mit den Blattfedern verbunden ist, ragt einseitig an einem Stirnende aus der Dichtung heraus. Wird die Tür geschlossen, so wird diese Betätigungsstange in die Dichtung hineingedrückt, wobei sie die Federn spannt. Diese drücken die Dichtleiste nach unten Richtung Boden. Wird die Tür wieder geöffnet, entspannen sich die Federn, der Betätigungsstab wird hinausgedrückt und die Dichtleiste wird wieder angehoben.

Derartige Dichtungen werden in Standardlängen hergestellt und verkauft. Falls eine Tür nun ein anderes Mass aufweist, so muss die Dichtung vor Ort bzw. beim Türenhersteller gekürzt werden. Hierfür wurde bei den einseitig auslösbaren Türdichtungen bisher an dem der Betätigungsstange abgewandten Ende ein kürzbarer Bereich vorgesehen, über welchen sich zwar die Dichtleiste, nicht aber der Absenkmechanismus erstreckte. Dadurch konnte die Schiene abgeschnitten werden, ohne dass die Dichtung auseinander genommen und der Absenkmechanimus gekürzt werden musste.

Ferner ist aus EP 1 191 182 und EP 1 308 590 bekannt, derartige Dichtungen mit einer Durchgangsöffnung zu versehen, welche zur Aufnahme eines Verriegelungsbolzens eines Kant- oder Treibriegels dient. Der Bolzen durchsetzt dabei die Führungsschiene und die Dichtleiste. Dadurch kann auch bei Verwendung eines derartigen Riegels die gesamte Breite der Tür gedichtet werden, wobei der Riegel unabhängig vom Absenkmechanismus der Dichtleiste betätigt werden kann.

JP 11 117640 offenbart eine Absenkdichtung mit einer Durchgangsöffnung für eine Bolzen. Ein Betätigungsstab ragt in ein Gehäuse der Dichtung hinein, das Gehäuse einer Dichtleiste vorsteht.

FR 1 354 194 zeigt eine einseitig auslösbare Absenkdichtung.

Da nun nicht nur die Länge der Dichtung sondern auch die genaue Lage der Durchgangsöffnung an die Türe angepasst sein müssen, lassen sich die letztgenannten Dichtungen nicht mehr auf der Baustelle oder im Türenwerk auf die gewünschten Masse kürzen. Sie werden deshalb im Herstellungswerk auf individuellen Kundenwunsch mit den gewünschten Massen hergestellt oder sie werden nachträglich vom Metallbauer gekürzt, wobei dann die Gefahr besteht, dass das Gehäuse verbogen wird bzw. der Absenkmechanismus oder die Dichtleiste beschädigt werden. Diese nachträgliche Anpassung ist nur bei Dichtungen mit runden Durchgangsöffnungen möglich, nicht jedoch bei ovalen oder anderweitig geformten Öffnungen.

### Darstellung der Erfindung

Es ist deshalb eine Aufgabe der Erfindung, eine Absenkdichtung mit einer Durchgangsöffnung für einen Verriegelungsbolzen zu schaffen, welche auch nach ihrer Herstellung auf die gewünschten Masse angepasst werden kann.

Diese Aufgabe löst eine Türdichtung mit den Merkmalen des Patentanspruchs 1.

Die erfindungsgemässe Türdichtung weist eine Führungsprofilschiene und eine Dichtleiste auf, welche in der Führungsprofilschiene gehalten und über einen Absenkmechanismus anhebbar und absenkbar ist. Ferner weist sie eine Durchgangsöffnung zur Aufnahme eines Verriegelungsbolzens und mindestens eine Betätigungsstange zur automatischen Betätigung des Absenkmechanismus auf, welcher der Führungsprofilschiene an einem ersten Ende vorsteht. Die Durchgangsöffnung ist dabei benachbart einem dem ersten Ende gegenüberliegenden zweiten Ende der Türdichtung angeordnet. Erfindungsgemäss weist die Türdichtung am ersten und zweiten Ende je einen kürzbaren Bereich auf, über welchen sich die Führungsprofilschiene und mindestens ein Dichtelement der Dichtleiste vollständig erstrecken. Diese kürzbaren Bereiche weisen weder die Durchgangsöffnung auf, noch ragt der Absenkmechanismus in diese Bereiche hinein.

Vorzugsweise schliesst die Durchgangsöffnung an den kürzbaren Bereich des zweiten Endes an, wobei die Durchgangsöffnung bzw. der von ihr definierte Durchgangsbereich der Dichtung vorzugsweise unmittelbar an diesen kürzbaren Bereich anschliesst.

Vorzugsweise weist die Türdichtung einen Kernbereich auf, welcher den Absenkmechanismus beinhaltet und welcher nicht ohne Zerstörung des Absenkmechanismus kürzbar ist. Die Durchgangsöffnung bzw. der von ihr definierte Duchgangsbereich der Dichtung schliesst vorzugsweise unmittelbar an diesen Kernbereich an.

Dadurch lässt sich die Dichtung nicht nur auf die gewünschte Länge kürzen, sondern die Durchgangsöffnung kann zudem vor Ort an die Lage des Verriegelungsbolzens bzw. an den Schlosstyp angepasst werden. Üblicherweise wird die Dichtung zuerst an dem der Durchgangsöffnung nahen Ende gekürzt, d.h. der Abstand dieser Öffnung zum Schienenende wird gewählt. Anschliessend wird die Dichtung am gegenüberliegenden Ende gekürzt und so die Gesamtlänge der Dichtung gewählt.

Die Dichtung kann, da sie individuell anpassbar ist, kostengünstig hergestellt werden. Sie kann als Lagerartikel verkauft werden, da eine kundenseitige Anpassung nun möglich ist.

Weitere vorteilhafte Ausführungsformen gehen aus den abhängigen Patentansprüchen hervor.

### Kurze Beschreibung der Zeichnungen

Im Folgenden wird der Erfindungsgegenstand anhand eines bevorzugten Ausführungsbeispiels, welches in den beiliegenden Zeichnungen dargestellt ist, erläutert. Es zeigen:
- Figur 1: eine perspektivische Ansicht einer erfindungsgemässen Dichtung von der Seite und
- Figur 2: eine perspektivische Ansicht der Dichtung gemäss Figur 1 mit sichtbarem Absenkmechanismus.

### Wege zur Ausführung der Erfindung

Figur 1 zeigt eine erfindungsgemässe Türdichtung, wie sie sich in eine Türnut einer schwellenlosen Tür einbauen lässt bzw. an eine Stirnkante der Tür befestigen lässt.

Sie weist in diesem Beispiel im Wesentlichen denselben Aufbau und Absenkmechanismus auf wie in den Dokumenten des eingangs genannten Standes der Technik.

Die Türdichtung weist eine Führungsprofilschiene 1 auf, welche im Wesentlichen u-förmig gestaltet und nach unten offen ausgebildet ist. Sie weist einen oberen Steg und zwei Schenkel auf. Im oberen Bereich, nahe dem oberen Steg der Führungsprofilschiene 1, sind an den Innenseiten beider Schenkel vorzugsweise zwei senkrecht von den Schenkeln abstehende, nach innen ragende Stege vorhanden, welche sich vorzugsweise annähernd über die gesamte Länge der Schiene 1 erstrecken und welche zusammen mit dem obersten Steg eine Führungsnut für einen später beschriebenen Absenkmechanismus 3 bilden.

In der Führungsprofilschiene 1 ist eine Dichtleiste 2 angeordnet, welche vorzugsweise gleich lang ausgebildet ist wie die Führungsprofilschiene 1. Sie kann jedoch auch länger oder kürzer ausgebildet sein. Die Dichtleiste 2 weist eine Trägerprofilschiene 20 und ein daran angeordnetes Dichtelement 21 auf. Die Dichtleiste 2 lässt sich relativ zur Führungsprofilschiene 1 anheben und absenken. Dies wird durch einen Absenkmechanismus 3 bewirkt, welcher zugleich die Dichtleiste 2 in der Führungsprofilschiene 1 hält bzw. befestigt. Das Dichtelement 21 liegt dabei im abgesenkten Zustand auf dem Boden unterhalb der Tür auf und schützt so vor Zugluft, Licht und Schall.

Die Trägerprofilschiene 20 und die Führungsprofilschiene 1 sind vorzugsweise aus Aluminium hergestellt. Das Dichtelement 21 ist vorzugsweise aus Gummi, Silikon oder einem anderen elastomeren Material gefertigt. Das Dichtelement 21 ist hier als einstückige Leiste mit u-förmigem Querschnitt dargestellt, welches beidseitig an der Trägerprofilschiene 20 befestigt ist und mit zwei Schenkeln diese Befestigungsstellen überragt. Andere Formen von Dichtelementen, ein- oder mehrstückige, lassen sich jedoch ebenfalls verwenden.

Die Dichtung weist in einem Endbereich eine Durchgangsöffnung 5 zur Aufnahme eines hier nicht dargestellten Verriegelungsbolzens zur Verriegelung der Tür auf. Der Verriegelungsbolzens ist vorzugsweise Teil eines Kant- oder Treibriegels.

Die Durchgangsöffnung 5 durchsetzt die ganze Dichtung in senkrechter Richtung von oben nach unten. Vorzugsweise ist sie länglich ausgebildet. Sie kann aber auch rund oder eckig ausgestaltet sein. Die Durchgangsöffnung 5 ist im Wesentlichen durch in einer Flucht angeordnete Löcher in den einzelnen Teilen der Dichtung gebildet. So weist die Führungsprofilschiene 1 ein erstes Durchgangsloch 50, die Trägerprofilschiene 20 ein zweites Durchgangsloch 51 und das Dichtelement 21 ein drittes Durchgangsloch 52 auf. Diese Löcher können bezüglich der Längsachse der Dichtung mittig oder seitlich versetzt angeordnet sein. Je nach Ausgestaltung der Trägerprofilschiene 20 erübrigt sich ein dortiges Durchgangsloch. Die einzelnen Löcher können rund oder vorzugsweise länglich, insbesondere oval ausgebildet sein.

Der Betätigungsmechanismus bzw. Absenkmechanismus 3 ist in Figur 2 erkennbar. Es handelt sich hierbei vorzugsweise um einen Mechanismus, wie er in der eingangs erwähnten DE 195 16 530 beschrieben ist. Er ist rein mechanisch ausgebildet und arbeitet mit Federkraft, wobei er über einen Betätigungsknopf 6, welcher einseitig die Führungsprofilschiene 1 überragt, aktiviert wird. Unter Betätigungsknopf 6 wird hier jede Ausgestaltungsform verstanden, welche geeignet ist, den Mechanismus beim Öffnen bzw. Schliessen der Tür mechanisch auszulösen.

Der Mechanismus 3 weist eine oder mehrere Blattfedern 31, 32 auf, welche in Längsrichtung hintereinander angeordnet sind. Ein Verbindungsstab 35, vorzugsweise eine Gewindestange, ist mit dem Betätigungsknopf 6 verbunden. Der Betätigungsknopf 6 kann vorzugsweise aufgesteckt bzw. eingeklippst, mit dem Stab 35 verschraubt oder anderweitig lösbar verbunden sein. Beim Kürzen der Dichtung wird der Betätigungsknopf 6 entfernt, der Verbindungsstab 35 auf die gewünschte Länge gekürzt und der Betätigungsknopf 6 wieder angeschraubt oder anderweitig befestigt.

Eine erste Feder 31 ist an einem ersten Ende mit der Verbindungsstange 35 fest verbunden, vorzugsweise verschweisst. Diese Stange 35 ist zudem mit einer Kraftübertragungsstange 30 gekoppelt, welche mit einem ersten Ende der zweiten Feder 32 fest verbunden ist. Vorzugsweise sind sie verschweisst. Die Kraftübertragungsstange 30 ist verschiebbar in der oben erwähnten Nut der Führungsprofilschiene 1 geführt gehalten. Die erste Feder 31 und die zweite Feder 32 sind ferner an ihren zweiten Enden mittels ersten Befestigungsmitteln 33 an der Führungsprofilschiene 1 befestigt. In ihrem mittleren Bereich sind sie mittels zweiten Befestigungsmitteln 34 an der Dichtleiste, genauer am Trägerprofil 20, befestigt.

Der Betätigungsknopf 6 ist somit vorzugsweise zerstörungsfrei lösbar mit dem Absenkmechanismus 3 verbunden. Dieser Knopf 6 ist an dem der Durchgangsöffnung 5 entfernten Ende angeordnet.

Der der Tür vorstehende Betätigungsknopf 6 drückt beim Schliessen der Tür gegen den Türrahmen und spannt somit die Federn 31, 32. Die Dichtleiste 2 wird dadurch automatisch abgesenkt. Beim Öffnen der Tür kann der Betätigungsknopf 6 wieder aus der Profilschiene austreten und die Federn 31, 32 werden entspannt. Die Dichtleiste 2 wird automatisch angehoben.

Ein Verriegelungsbolzen, welcher die Durchgangsöffnung 5 durchsetzt, lässt sich unabhängig von der Lage der Dichtleiste 2 betätigen.

Es lassen sich jedoch auch andere mechanische Absenkmechanismen verwenden. Insbesondere kann eine zweiseitige Auslösung mit beidseitig vorstehenden Stäben verwendet werden.

Erfindungsgemäss weist nun die Türdichtung in ihrer Längsrichtung mindestens vier unterschiedlich ausgebildete Zonen oder Bereiche auf. Dabei sind die beidseitig angeordneten Endzonen 11, 14 kürzbar und die zwei mittleren Zonen 12, 13 nicht oder nicht einfach kürzbar ausgebildet. Mindestens ein Teil der einstückig ausgebildeten Teile, wie Trägerprofilschiene 20, Führungsprofilschiene 1 und Dichtelement 21, sind vorzugsweise optisch in diese Bereiche unterteilt. Insbesondere die Führungsprofilschiene 1 weist vorzugsweise eine optische Unterteilung auf.

Wie in Figur 1 erkennbar, ist die Dichtung in ihrer Längsrichtung in einen ersten betätigungsseitigen kürzbaren Bereich 11, einen daran anschliessenden zweiten Bereich, den Kernbereich 12, einen an diesen anschliessenden dritten Bereich, den Durchgangsbereich 13 und den daran anschliessenden vierten Bereich, den lochseitigen kürzbaren Bereich 14 unterteilt.

Anhand der Figur 2 ist nun erkennbar, weshalb die einen Bereiche kürzbar und die anderen nicht oder nicht auf einfache Weise kürzbar sind. Der Kernbereich 12 beinhaltet den mechanischen Absenkmechanismus 3 und ist deshalb nicht ohne Zerstörung des Mechanismus 3 kürzbar. Vorzugsweise ist der Kernbereich 12 nicht wesentlich länger ausgebildet als der Mechanismus 3. Der Durchgangsbereich 13 beinhaltet die Durchgangsöffnung 5 und ist gerade lang genug ausgebildet, damit die Öffnung 5 noch eine ausreichende Materialumrandung aufweist.

Die zwei kürzbaren Bereiche 11, 14 sind nur von kürz- oder entfernbaren Teilen der Dichtung durchsetzt. Der erste kürzbare Bereich 11 ist im Wesentlichen nur von der Dichtleiste 2 und der Betätigungsstange 6 durchsetzt. Letztere kann vorzugsweise vor dem Kürzen dieses Bereichs 11 entfernt werden und anschliessend wieder eingeschraubt werden. Dabei kann sie ebenfalls separat gekürzt werden, indem sie beispielsweise abgesägt wird oder indem sie mehrstückig ausgebildet ist und ein entsprechendes Stück einfach entfernt, z.B. abgeschraubt, wird. Die Dichtleiste 2 lässt sich einfach durchsägen, entweder gemeinsam mit der Führungsprofilschiene 1 oder separat zu dieser.

Der zweite lochseitige kürzbare Bereich 14 ist vorzugsweise sogar nur von der Dichtleiste 2 durchsetzt, so dass oben Beschriebenes auch hier gilt.

Die zwei kürzbaren Bereiche 11, 14 sind vorzugsweise auf der Aussenseite der Führungsprofilschiene 1 optisch als solche markiert. Sie können angemalt sein oder durch einen einfachen aufgemalten oder eingekerbten Strich oder einen aufgeklebten Streifen von den restlichen Bereichen unterteilt sein.

Durch die Kürzung des zweiten kürzbaren Bereichs 14 wird der Abstand der Durchgangsöffnung 5 vom Dichtungsende gewählt. Durch die anschliessende Kürzung des ersten kürzbaren Bereichs 11 wird die Gesamtlänge der Dichtung angepasst.

Die Bereiche weisen vorzugsweise folgende Längen auf:
- Erster Bereich 11:: 50 bis 150 mm, vorzugsweise 100 bis 150 mm;
- zweiter Bereich 12:: 20 cm bis 6 m;

- dritter Bereich 13:: 20 bis 30 mm und
- vierter Bereich 14:: 5 bis 80 mm, vorzugsweise 20 bis 80 mm, wobei 15 mm bei Metall- und 30 mm bei Holztüren bevorzugt sind.

Die Dichtung ist in den Figuren verkürzt und nicht massstäblich dargestellt. Insbesondere der zweite Bereich 12 ist im Vergleich zu den übrigen Bereichen zu kurz ausgebildet.

Obwohl hier lediglich eine Dichtungsart beschrieben wurde, lässt sich die erfindungsgemässe Lehre mit den zwei kürzbaren Bereichen auch auf andere Dichtungen, z.B. mit anderen mechanischen, elektrischen oder magnetischen Absenkmechanismen, anders geformten Dichtleisten und anderen Formen von Führungsprofilschienen anwenden.

Die erfindungsgemässe Dichtung ermöglicht somit auf einfache Art und Weise ein Ablängen der Dichtung auf beiden Seiten, so dass einerseits die Länge der Dichtung und andererseits die Position der Durchgangsöffnung über einen grossen Bereich unabhängig voneinander auf der Baustelle oder beim Türenhersteller gewählt werden können.

### Bezugszeichenliste

- 1: Führungsprofilschiene
- 11: betätigungsseitiger kürzbarer Bereich
- 12: Kernbereich
- 13: Durchgangsbereich
- 14: lochseitiger kürzbarer Bereich
- 15: Steg

- 2: Dichtleiste
- 20: Trägerprofilschiene
- 21: Dichtelement

- 3: Absenkmechanismus
- 30: Kraftübertragungsstange
- 31: erste Blattfeder
- 32: zweite Blattfeder
- 33: erste Befestigungsmittel
- 34: zweite Befestigungsmittel
- 35: Verbindungsstab

- 5: Durchgangsöffnung
- 50: erstes Durchgangsloch
- 51: zweites Durchgangsloch
- 52: drittes Durchgangsloch

- 6: Betätigungsknopf

## Patentansprüche

1. Türdichtung
mit einer Führungsprofilschiene (1) und einer Dichtleiste (2), welche in der Führungsprofilschiene (1) gehalten und über einen Absenkmechanismus (3) anhebbar und absenkbar ist,
mit einer Durchgangsöffnung (5) zur Aufnahme eines Verriegelungsbolzens und mit mindestens einem Betätigungsknopf (6) zur automatischen Betätigung des Absenkmechanismus (3), welcher der Führungsprofilschiene (1) an einem ersten Ende vorsteht,
wobei die Durchgangsöffnung (5) benachbart einem dem ersten Ende gegenüberliegenden zweiten Ende der Türdichtung angeordnet ist,
**dadurch gekennzeichnet, dass**
die Türdichtung am ersten und zweiten Ende je einen kürzbaren Bereich (11, 14) aufweist, über welchen sich die Führungsprofilschiene (1) und mindestens ein Dichtelement (21) der Dichtleiste (2) vollständig erstrecken und dass diese kürzbaren Bereiche (11, 14) weder die Durchgangsöffnung (5) aufweisen, noch der Absenkmechanismus (3) in diese Bereiche (11, 14) hineinragt und dass die Durchgangsöffnung (5) an den kürzbaren Bereich (14) des zweiten Endes anschliesst.

2. Türdichtung nach Anspruch 1, wobei der am ersten Ende befindliche erste kürzbare Bereich (11) vom Betätigungsknopf (6) und/oder von einer damit lösbar verbundenen Betätigungsstange (35) durchsetzt ist.

3. Türdichtung nach einem der Ansprüche 1 oder 2, wobei der Betätigungsknopf (6) zerstörungsfrei lösbar mit dem Absenkmechanismus (3) verbindbar ist.

4. Türdichtung nach Anspruch 3, wobei der Betätigungsknopf (6) mit dem Absenkmechanismus (3) verschraubt, auf diesen aufgesteckt oder in diesen eingeklippst ist.

5. Türdichtung nach einem der Ansprüche 1 bis 4, wobei der Absenkmechanismus (3) mindestens eine Blattfeder (31, 32) umfasst, welche mit der Dichtleiste (2) und der Führungsprofilschiene (1) verbunden ist.

6. Türdichtung nach einem der Ansprüche 1 bis 5, wobei der Absenkmechanismus (3) unmittelbar beim kürzbaren Bereich (11) des ersten Endes endet und wobei er auf der anderen Seite im Bereich der Durchgangsöffnung (5) endet.

7. Türdichtung nach einem der Ansprüche 1 bis 6, wobei die Dichtleiste (2) eine Trägerprofilschiene (20) und ein Dichtelement (21) umfasst, welche sich beide in die zwei kürzbaren Bereiche (11, 14) erstrecken.

8. Türdichtung nach einem der Ansprüche 1 bis 7, wobei die zwei kürzbaren Bereiche (11, 14) an der Aussenseite der Führungsprofilschiene (1) optisch gekennzeichnet sind.

9. Türdichtung nach einem der Ansprüche 1 bis 8, wobei der erste kürzbare Bereich (11) 50 bis 150 mm, vorzugsweise 100 bis 150 mm, lang ist und der zweite kürzbare Bereich (14) 5 bis 80 mm, vorzugsweise 20 bis 80 mm, lang ist.

10. Türdichtung nach einem der Ansprüche 1 bis 9, wobei die Türdichtung einen Kernbereich (12) aufweist, welcher den Absenkmechanismus (3) beinhaltet und welcher nicht ohne Zerstörung des Absenkmechanismus (3) kürzbar ist, und wobei die Durchgangsöffnung (5) an diesen Kernbereich (12) anschliesst.

## Claims

1. Door seal with a profiled guide rail (1) and a sealing strip (2) which is held in the profiled guide rail (1) and can be raised and lowered via a lowering mechanism (3),
with a through-opening (5) for accommodating a locking bolt, and with at least one actuating button (6) intended for automatically actuating the lowering mechanism (3) and projecting from the profiled guide rail (1) at a first end,
wherein the through-opening (5) is arranged adjacent to a second end of the door seal that is opposite to the first end,
**characterized in that**
the door seal has at the first and second end a respective shortenable region (11, 14) along which the profiled guide rail (1) and at least a sealing element (21) of the sealing strip (2) completely extend, and **in that** these shortenable regions (11, 14) neither have the through-opening (5), nor does the lowering mechanism (3) project into these regions (11, 14), and **in that** the through-opening (5) adjoins the shortenable region (14) of the second end.

2. Door seal according to Claim 1, wherein the first shortenable region (11) situated at the first end is traversed by the actuating button (6) and/or by an actuating rod (35) releasably connected thereto.

3. Door seal according to either of Claims 1 and 2, wherein the actuating button (6) can be non-destructably releasably connected to the lowering mechanism (3).

4. Door seal according to Claim 3, wherein the actuating button (6) is screwed to the lowering mechanism (3), plugged onto it or clipped into it.

5. Door seal according to one of Claims 1 to 4, wherein the lowering mechanism (3) comprises at least one leaf spring (31, 32) which is connected to the sealing strip (2) and the profiled guide rail (1).

6. Door seal according to one of Claims 1 to 5, wherein the lowering mechanism (3) ends directly at the shortenable region (11) of the first end and wherein it ends on the other side in the region of the through-opening (5).

7. Door seal according to one of Claims 1 to 6, wherein the sealing strip (2) comprises a profiled carrier rail (20) and a sealing element (21) which both extend into the two shortenable regions (11, 14).

8. Door seal according to one of Claims 1 to 7, wherein the two shortenable regions (11, 14) are visually indicated on the outer side of the profiled guide rail (1).

9. Door seal according to one of Claims 1 to 8, wherein the first shortenable region (11) is 50 to 150 mm in length, preferably 100 to 150 mm in length, and the second shortenable region (14) is 5 to 80 mm in length, preferably 20 to 80 mm in length.

10. Door seal according to one of Claims 1 to 9, wherein the door seal has a core region (12) which contains the lowering mechanism (3) and which is not shortenable without destroying the lowering mechanism (3) and wherein the through-opening (5) adjoins this core region (12).

## Revendications

1. Joint de porte
avec un rail profilé de guidage (1) et une baguette d'étanchéité (2), qui est maintenue dans le rail profilé de guidage (1) et qui peut être relevée et abaissée au moyen d'un mécanisme de descente (3),
avec une ouverture de passage (5) destinée à recevoir un boulon de verrouillage et avec au moins un bouton d'actionnement (6) pour l'actionnement automatique du mécanisme de descente (3), qui est saillant à une première extrémité sur le rail profilé de guidage (1),
dans lequel l'ouverture de passage (5) est disposée à proximité d'une deuxième extrémité du joint de porte opposée à la première extrémité,
**caractérisé en ce que** le joint de porte présente à la première et à la deuxième extrémité respectivement une zone de raccourcissement (11, 14), sur laquelle le rail profilé de guidage (1) et au moins un élément d'étanchéité (21) de la baguette d'étanchéité (2) s'étendent entièrement, et **en ce que** ces zones de raccourcissement (11, 14) ne présentent pas l'ouverture de passage (5) et le mécanisme de descente (3) ne pénètre pas dans ces zones (11, 14), et **en ce que** l'ouverture de passage (5) se raccorde à la zone de raccourcissement (14) de la deuxième extrémité.

2. Joint de porte selon la revendication 1, dans lequel la première zone de raccourcissement (11) se trouvant à la première extrémité est traversée par le bouton d'actionnement (6) et/ou par une tige d'actionnement (35) reliée à celui-ci de façon séparable.

3. Joint de porte selon une des revendications 1 ou 2, dans lequel le bouton d'actionnement (6) peut être assemblé au mécanisme de descente (3) d'une façon démontable sans destruction.

4. Joint de porte selon la revendication 3, dans lequel le bouton d'actionnement (6) est vissé sur le mécanisme de descente (3), engagé sur celui-ci ou encliqueté dans celui-ci.

5. Joint de porte selon l'une quelconque des revendications 1 à 4, dans lequel le mécanisme de descente (3) comprend au moins un ressort à lame (31, 32), qui est attaché à la baguette d'étanchéité (2) et au rail profilé de guidage (1).

6. Joint de porte selon l'une quelconque des revendications 1 à 5, dans lequel le mécanisme de descente (3) se termine directement à la zone de raccourcissement (11) de la première extrémité et dans lequel il se termine de l'autre côté dans la région de l'ouverture de passage (5).

7. Joint de porte selon l'une quelconque des revendications 1 à 6, dans lequel la baguette d'étanchéité (2) comprend un rail profilé de support (20) et un élément d'étanchéité (21), qui s'étendent tous les deux dans les deux zones de raccourcissement (11, 14).

8. Joint de porte selon l'une quelconque des revendications 1 à 7, dans lequel les deux zones de raccourcissement (11, 14) sont identifiées optiquement sur le côté extérieur du rail profilé de guidage (1).

9. Joint de porte selon l'une quelconque des revendications 1 à 8, dans lequel la première zone de raccourcissement (11) a une longueur de 50 à 150 mm, de préférence de 100 à 150 mm et la deuxième zone de raccourcissement (14) a une longueur de 5 à 80 mm, de préférence de 20 à 80 mm.

10. Joint de porte selon l'une quelconque des revendications 1 à 9, dans lequel le joint de porte présente une région de noyau (12), qui contient le mécanisme de descente (3) et qui ne peut pas être raccourcie sans destruction du mécanisme de descente (3), et dans lequel l'ouverture de passage (5) se raccorde à cette région de noyau (12).
